# EUROPÄISCHE PATENTSCHRIFT

(11) **EP 1 206 593 B1**
(45) Veröffentlichungstag und Bekanntmachung des Hinweises auf die Patenterteilung: **08.10.2003**
(21) Anmeldenummer: 00952967.8
(22) Anmeldetag: 31.05.2000
(51) Int. Cl.: D06B 23/10

(54) **VERFAHREN ZUM HERSTELLEN EINES MUSTERS EINES BEHANDLUNGSAUFALLS AN EINER TEXTILEN WARENPROBE**
METHOD FOR PRODUCING AN EXAMPLE OF THE RESULTS OF A TREATMENT ON A TEXTILES PRODUCT SAMPLE
PROCEDE DE PRODUCTION DE L'APPARENCE FINALE D'UN ECHANTILLON TEXTILE

(30) Priorität: 27.08.1999 DE 19940608
(43) Veröffentlichungstag der Anmeldung: 22.05.2002
(73) Patentinhaber: Eduard Küsters Maschinenfabrik GmbH & Co. KG, 47805 Krefeld (DE)
(72) Erfinder: KREBS, Stefan, D-47800 Krefeld (DE)
(74) Vertreter: Kluin, Jörg-Eden, Dr. Dipl.-Phys.
(86) Internationale Anmeldenummer: EP0004951
(87) Internationale Veröffentlichungsnummer: WO01016419

(56) Entgegenhaltungen:
- MATHIS AG: "Labor-Spannrahmen mit integriertem Foulard" MELLIAND TEXTILBERICHTE, Bd. 74, Nr. 10, Oktober 1993 (1993-10), Seite 1049 XP000409320 HEIDELBERG, DE

## Beschreibung

Die Erfindung bezieht sich auf ein Verfahren der dem Oberbegriff des Anspruchs 1 entsprechenden Art.

Es ist üblich, den Ausfall einer Behandlung an einer textilen Warenprobe mit einer bestimmten Behandlungsflotte dem Kunden eines Textilausrüstungsunternehmens anhand einer Laborprobe zu demonstrieren.

Da jedoch die Maschinenausstattung im Labor eine andere ist als die einer Produktionsmaschine, kommt es auch heute noch immer wieder zu Differenzen zwischen dem Ausfall der Laborprobe und dem schließlichen Produktionsausfall. Dies hängt damit zusammen, daß die Behandlungsbedingungen z.B. auf einer Laborfärbemaschine, die nur einen Warenbahnstreifen geringer Breite verarbeitet und erst recht in Laborfärbeapparaten andere sind als in einer Produktionsanlage (s. Fachbuch von M. Peter und H.K. Rouette "Grundlagen der Textilveredelung", 13. Auflage Deutscher Fachverlag GmbH (1989), Seiten 494/495 und 826/827). Zwar hat der Färber oder sonstige Fachmann der Textilausrüstung aufgrund seiner langjährigen Erfahrung schon gewisse Möglichkeiten, dem gewünschten Ergebnis durch Modifikationen und Umrechnungsfaktoren recht nahezukommen. Durch neuartige Materialien, allen voran Viskose und deren Modifikationen, die auch als Beimischungen in Baumwollartikel vorkommen, und die färberisch kritisch sind, weil die Flotte rasant aufzieht, ist die Trefferquote aber gesunken, die gewünschte Färbung im ersten Anlauf auf der Produktions-Färbemaschine zu schaffen, nachdem ein Labormuster vorgelegen hat und akzeptiert worden ist.

Der Erfindung liegt die Aufgabe zugrunde, die Aussagekraft von Laborfärbungen zu verbessern.

Diese Aufgabe wird durch die in Anspruch 1 wiedergegebene Erfindung gelöst.

Gegenstand der Erfindung ist nicht der Vorläufer bzw. Nachläufer an sich. Diese sind seit langem in der Textilausrüstung üblich (s. Internationales Lexikon "Textilveredlung + Grenzgebiete" von C.H. Fischer-Bobsien, 4. Auflage (1975) A. Laumannsche Verlagsbuchhandlung, Seite 1959). Die Erfindung besteht vielmehr darin, Färbemuster unter Bedingungen herzustellen, die der anschließenden Produktionsfärbung auf der Produktionsmaschine gleich sind, so daß keine Abweichungen in Folge apparativer Unterschiede zwischen Laborfärbung und Produktionsfärbung mehr vorkommen können. Die Färbung in Produktionsbreite muß jedoch mit einem wirtschaftlich vertretbaren Aufwand vor sich gehen. Es ist in einer Färbeanlage eine gewisse Mindestlänge des Bahnabschnitts erforderlich, damit dieser die Produktionsanlage durchlaufen kann und darin ordentlich geführt ist. Diese Mindestlänge aus dem eigentlichen Bahnmaterial bereitzustellen wäre zu kostspielig.

Aus diesem Grunde wird die erforderliche Mindestlänge künstlich hergestellt, indem der die eigentliche Warenprobe darstellende Bahnabschnitt am vorderen und hinteren Ende mit einem Vorläufer bzw. Nachläufer verlängert wird, der nur Führungsaufgaben zu erfüllen hat.

Zweckmäßig wird für den Vorläufer und den Nachläufer ein für die Färbe- bzw. Behandlungsflotte nicht saugfähiges Bahnmaterial verwendet (Anspruch 2), insbesondere eine geeignete Kunststofffolie (Anspruch 3), die durch geeignete Verfahren wie Nähen oder Kleben quer über die Bahnbreite mit der textilen Warenprobe verbunden wird. Die textile Warenprobe braucht nur relativ kurz zu sein, z.B. einige Meter (Anspruch 4).

Eine wichtige Ausgestaltung der Erfindung besteht in dem Gegenstand des Anspruchs 5, wonach für das Behandlungsmittel eine Auftragsvorrichtung mit einem besonders niedrigen Flotteninhalt verwendet wird. "Besonders niedrig" soll eine Menge in der Größenordnung von 5 bis 15 l in einer Auftragsvorrichtung der üblichen Breite von etwa 2 m der textilen Warenbahn bedeuten.

Der geringe Flotteninhalt ermöglicht es, die Flottenmenge an den Bedarf des relativ kurzen, als Warenprobe dienenden Bahnabschnitt anzupassen, so daß für die Herstellung der Warenproben nicht nur der Bedarf an teurem Bahnmaterial, sondern auch die Verluste an Flotte minimiert sind.

Eine für den Zweck geeignete Auftragsvorrichtung ist in der DE 37 33 997 C3 wiedergegeben.

Das durch Vor- und Nachläufer verlängerte Muster hat die gleiche Breite wie die Produktionsware und wird in der Produktionsanlage, die nach Gutheißung des Musters die kommerziellen Metragen herstellt, ohne die Gefahr von Abweichungen gefärbt.

Vorläufer und Nachläufer können gegebenenfalls nach der Färbung der Warenprobe von dieser wieder abgetrennt und weitere Male verwendet werden.

Die Erfindung verkörpert sich auch in einem textilen Muster nach den Ansprüchen 6 bis 8.

Wenn auch das Färben das wichtigste Beispiel für eine "Behandlung" im Sinne der Erfindung ist, so ist sie darauf doch nicht beschränkt. Auch bei anderen Bemusterungsmitteln, die keine Färbeflotten sind, liegen die Probleme mit einer realitätsnahen Laborbemusterung vor und können mit den Mitteln der Erfindung gelöst werden.

In der Zeichnung ist ein textiles Muster nach der Erfindung schematisch perspektivisch dargestellt.

Das als Ganzes mit 10 bezeichnete Muster umfaßt einen Bahnabschnitt 3, dessen Breite B der vollen Produktionsbreite entspricht, die bei einer textilen Warenbahn in der Größenordnung von 2 m liegen kann.

Die Länge L des Bahnabschnittes 1 ist gerade so lang, wie es für eine aussagekräftige Warenprobe erforderlich ist, d.h. einige Meter, z.B. 5 m. Bei dieser Länge sind die Kosten für ein Muster noch vertretbar.

Da der Bahnabschnitt 1 mit der relativ geringen Länge L nicht durch eine Produktionsfärbeanlage geleitet werden kann, weil er zu kurz ist und von den Führungsorganen der Produktionsfärbeanlage nicht erfaßt werden kann, sind an den in Laufrichtung 8 gelegenen Enden 2,3 des Bahnabschnitts 1 ein Vorläufer 6 bzw. ein Nachläufer 7 entlang quer zur Laufrichtung 8 verlaufender Fügelinien 4,5 angebracht, die als Nähte, Klebestellen oder in ähnlicher Weise ausgebildet sein können. Auf diese Weise wird der relativ kurze Abschnitt 1 des teuren Bahnmaterials so verlängert, daß die Führungsorgane der Färbeanlage ihn sicher erfassen und er durch die Färbeanlage hindurchlaufen kann. Das Muster kann also z.B. durch den gleichen Foulard und den gleichen anschließenden Dämpfer sowie die gleiche Waschanlage hindurchgeleitet werden, die für die eigentliche Färbung in Produktionsbreite und -länge benutzt werden. Dadurch ist der Gefahr von Abweichungen zwischen Musterausfall und Produktionsmetrage vorgebeugt.

## Patentansprüche

1. Verfahren zum Herstellen eines Musters (10) eines Behandlungsausfalls an einer textilen Warenprobe, **dadurch gekennzeichnet, daß** eine textile Warenprobe in Gestalt eines Bahnabschnitts (1) in voller Produktionsbreite (B) an einem in Längsrichtung des Bahnabschnitts (1) gelegenen Ende (2) mit einem Vorläufer (6), an dem anderen Ende (3) mit einem Nachläufer (7) versehen und zur Behandlung in Laufrichtung durch eine Produktionsanlage geleitet wird.

2. Verfahren nach Anspruch 1, **dadurch gekennzeichnet, daß** als Vorund Nachläufer (6,7) ein für die Behandlungsflotte nicht saugfähiger Bahnmaterialabschnitt verwendet wird.

3. Verfahren nach Anspruch 2, **dadurch gekennzeichnet, daß** das Bahnmaterial eine Kunststorrfolie ist.

4. Verfahren nach einem der Ansprüche 1 bis 3, **dadurch gekennzeichnet, daß** die Länge (L) der textilen Warenprobe einige Meter beträgt.

5. Verfahren nach einem der Ansprüche 1 bis 4, **dadurch gekennzeichnet, daß** für das Behandlungsmittel eine Auftragsvorrichtung mit einem besonders niedrigen Flotteninhalt verwendet wird.

6. Textiles Muster (10) in Gestalt eines Bahnabschnitts (1) in voller Produktionsbreite, welcher an einem in Längsrichtung gelegenen Ende (2) mit einem Vorläufer (6), an dem anderen in Längsrichtung gelegenen Ende mit einem Nachläufer (7) versehen ist.

7. Muster nach Anspruch 6, **dadurch gekennzeichnet, daß** Vor- und Nachläufer (6,7) aus einem für die Behandlungsflotte nicht saugfähigen Bahnmaterialabschnitt bestehen.

8. Muster nach Anspruch 7, **dadurch gekennzeichnet, daß** der Bahnmaterialabschnitt aus einer Kunststofffolie besteht.

## Claims

1. Process for producing a specimen (10) of the outcome of a treatment on a textile fabric sample, **characterized in that** a textile fabric sample in the form of a web section (1) in full production width (B) is provided with a leader (6) at one end (2) in the longitudinal direction of the web section (1) and with a trailer (7) at the other end (3) and is passed for treatment through a production machine in the machine direction.

2. Process according to Claim 1, **characterized in that** a section of web material which is non-absorbent with regard to the treatment liquor is used as leader and trailer (6, 7).

3. Process according to Claim 2, **characterized in that** the web material is a plastics film or sheet.

4. Process according to any one of Claims 1 to 3, **characterized in that** the length (L) of the textile fabric sample is a few metres.

5. Process according to any one of Claims 1 to 4, **characterized in that** an applicator having a particularly low liquor content is used for the treatment composition.

6. Textile specimen (10) in the form of a web section (1) in full production width which has been provided with a leader (6) at one end (2) in the longitudinal direction and with a trailer (7) at the other end in the longitudinal direction.

7. Specimen according to Claim 6, **characterized in that** leader and trailer (6, 7) consist of a web material section which is non-absorbent with regard to the treatment liquor.

8. Specimen according to Claim 7, **characterized in that** the web material section consists of a plastics film or sheet.

## Revendications

1. Procédé de fabrication d'un échantillon (10) d'un résultat de traitement sur un échantillon de produit textile, **caractérisé en ce qu'**un échantillon de produit textile sous la forme d'une section de bande (1) en pleine largeur de production (B) est pourvu, sur une extrémité (2) située dans la direction longitudinale de la section de bande (1), d'une amorce (6) et, sur l'autre extrémité (3), d'une queue (7) et est acheminé pour le traitement dans la direction d'écoulement à travers une installation de production.

2. Procédé selon la revendication 1, **caractérisé en ce que** l'on utilise comme amorce et queue (6, 7) une section de matériau en bande non absorbant pour le bain de traitement.

3. Procédé selon la revendication 2, **caractérisé en ce que** le matériau en bande est un film de matériau synthétique.

4. Procédé selon l'une quelconque des revendications 1 à 3, **caractérisé en ce que** la longueur (L) de l'échantillon de produit textile est de quelques mètres.

5. Procédé selon l'une quelconque des revendications 1 à 4, **caractérisé en ce que**, pour le moyen de traitement, on utilise un dispositif d'application ayant une teneur en bain particulièrement faible.

6. Echantillon textile (10) sous la forme d'une section de bande (1) en pleine largeur de production, qui est pourvu, à une extrémité (2) située dans la direction longitudinale, d'une amorce (6) et, à l'autre extrémité située dans la direction longitudinale, d'une queue (7).

7. Echantillon selon la revendication 6, **caractérisé en ce que** l'amorce et la queue (6, 7) sont constituées d'une section de matériau en bande non absorbant pour le bain de traitement.

8. Echantillon selon la revendication 7, **caractérisé en ce que** la section de matériau en bande est constituée d'un film de matériau synthétique.
